# EUROPÄISCHE PATENTSCHRIFT

(11) **EP 0 262 315 B1**
(45) Veröffentlichungstag und Bekanntmachung des Hinweises auf die Patenterteilung: **09.05.1990**
(21) Anmeldenummer: 87109951.1
(22) Anmeldetag: 10.07.1987
(51) Int. Cl.: F23G 5/027, F23G 5/20

(54) **Vorrichtung zur Veraschung von Abfällen**
Apparatus for the incineration of waste
Dispositif d'incinération de déchets

(30) Priorität: 25.09.1986 DE 3632548
(43) Veröffentlichungstag der Anmeldung: 06.04.1988
(73) Patentinhaber: Friedrich Maurer Söhne GmbH & Co. KG, D-80807 München (DE)
(72) Erfinder: Maksymowicz, Andreas, Dipl.-Ing., D-8000 Muenchen 90, (DE)
(74) Vertreter: Grättinger, Günter

(56) Entgegenhaltungen:
- WO-A-81/03629
- DE-A- 1 260 069
- DE-A- 2 433 676
- DE-C- 347 829
- FR-A- 2 573 514
- US-A- 3 357 382
- US-A- 3 861 336

## Beschreibung

Die Erfindung betrifft einen Drehrohrofen zur Entgasung und Veraschung von Abfällen, wobei die Entgasung in einer Pyrolysetrommel erfolgt, die eine Beschickungsöffnung für die Abfälle aufweist, an welche ein Schwelgasabzug angeschlossen ist, und wobei die Veraschung in einer drehbar gelagerten Verbrennungstrommel erfolgt, welche am Beschickungsende einen Rauchgasabzug und am Austragsende für die Asche einen Brenner aufweist. Dabei ist die Pyrolysetrommel, in welcher die Abfälle unter Erzeugung von Schwelgas zu Schwelkoks verschwelt werden, indirekt beheizt.

Ein derartiger Drehrohrofen ist aus der DE-C 347 829 bekannt. Der bekannte Drehrohrofen verfügt über eine Pyrolysetrommel und eine Verbrennungstrommel, welche voneinander räumlich getrennt sind. Die Pyrolysetrommel verläuft dabei mit ihrem mittleren Abschnitt durch einen Heizzug, welcher von dem die Verbrennungstrommel verlassende Verbrennungsabgas durchströmt wird.

Der bekannte Drehrohrofen besitzt u.a. den Nachteil, daß die Pyrolysetrommel gegen zwei feststehende Köpfe abgedichtet werden muß, was wegen der Wärmeausdehnung der Pyrolysetrommel nur mit großem technischen Aufwand möglich ist. Ferner ist der durch einen Drehschieber gesteuerte Austrag des Schwelkokes aus der Pyrolysetrommel aufwendig und störanfällig. Schließlich führt die aufgegliederte Anordnung der einzelnen Baugruppen zu hohen Wärmeverlusten; infolge der hohen Wärmeverluste arbeitet die bekannte Anlage mit einem schlechten thermischen Wirkungsgrad. Sie hat darüber hinaus einen hohen Raumbedarf.

Bei einen bekannten Verschwelungsverfahren (DE-3 347 554 C2) wird das Schwelgas einem Gaswandler unter Zufuhr von Luft und in Gegenwart eines glühenden Kohlebettes zugeleitet und für die Weiterverwendung in einem Gasmotor zu Brenngas zerlegt. Eine derartige Maßnahme ist nur dann von Nutzen, wenn durch den Betrieb eines Gasmotors im näheren Umfeld der Pyrolyseanlage wirtschaftlich sinnvolle Arbeit geleistet werden kann.

Bei einem bekannten Drehrohrofen (DE-A 2 433 676) mit einer um eine waagerechte Achse drehbar gelagerten Verbrennungstrommel, die am Beschickungsende einen Rauchabzug und am Austragsende für die Asche einen Brenner aufweist, wird zwar die angestrebte Veraschung der Abfälle erzielt, wobei die Wärme der Asche auf indirekte Weise der Verbrennungstrommel wieder zugeführt wird; bei Abfällen mit hohem Energiegehalt, z. B. bei Verbrennung von Ölschlämmen kommt es jedoch leicht zu einer Überhitzung des bekannten Drehrohrofens, welcher keine feuerfeste Auskleidung besitzt.

Der Erfindung liegt die Aufgabe zugrunde, bei einem Drehrohrofen der eingangs genannten Art den baulichen Aufwand und die Störanfälligkeit zu verringern und den thermischen Wirkungsgrad zu verbessem; insbesondere sollen dabei die Wärmeverluste reduziert werden.

Diese Aufgabe wird nach dem Vorschlag der Erfindung bei einem gattungsgemäßen Drehrohrofen dadurch gelöst, daß im Inneren der Verbrennungstrommel mit dieser drehfest verbunden, die Pyrolysetrommel angeordnet ist, die zwischen sich und der Verbrennungstrommel einen Ringraum bildet und die sich, ausgehend vom Beschickungsende, in Richtung Austragsende über eine Teillänge der Verbrennungstrommel erstreckt, daß die Pyrolysetrommel in ihrem in die Verbrennungstrommel ragenden Ende eine Austragsöffnung für aus den Abfällen gebildeten Schwelkoks aufweist, der im anschlie- βenden Verbrennungsraum der Verbrennungstrommel zu Asche verbrannt wird, und daß der Ringraum zwischen der Verbrennungstrommel und der Pyrolysetrommel an den Rauchgasabzug angeschlossen ist.

Die indirekte Beheizung der Pyrolysetrommel erfolgt bei dem erfindungsgemäßen Drehrohrofen demnach dadurch, daß der Ringraum zwischen der Verbrennungstrommel und der Pyrolysetrommel an den Rauchgasabzug angeschlossen ist.

Bei der Veraschung mit dem erfindungsgemäßen Drehrohrofen ist nicht nur die hohe Abkühlungsrate der mit etwa 750_{°}C erzeugten Rauchgase durch den Wärmeaustausch mit der Pyrolysetrommel vorteilhaft, wobei die Rauchgase auf eine Temperatur von etwa 550_{°}C herabgekühlt werden, bevor sie den Drehrohrofen verlassen; besonders vorteilhaft ist die Ausnutzung des Energiegehalts im Schwelgas zum Aufheizen der nach der sog. TA-Luft bei der Verbrennung von Abfällen vorgeschriebenen Nachbrennkammer. Nach dieser Vorschrift muß in der Nachbrennkammer die Temperatur hinter der letzten Verbrennungsluftzuführung 800_{°}C betragen. Werden Abfälle verbrannt, deren Gehalte an polychlorierten aromatischen Kohlenwasserstoffen über den bei Hausmüll oder hausmüllähnlichen Abfällen üblichen Spurengehalten dieser Stoffe liegen, ist in der Nachbrennkammer eine Mindesttemperatur von 1200_{°}C erforderlich. Durch das Einleiten der Schwelgase in die Nachbrennkammer wird eine maximale Energieausnutzung dadurch ermöglicht, daß die Brennerenergie der Nachbrennkammer entsprechend reduziert wird, was lediglich voraussetzt, daß die durch die Verbrennung des Schwelgases in der Nachbrennkammer erzeugte Energie mit der Brennerenergie abgestimmt wird, so daß sich die Einschaltphasen des Brenners entsprechend verkürzen.

Somit gelingt es mit dem erfindungsgemäßen Drehrohrofen, einen weiteren Schritt in Richtung einer wünschenswerten autarken Führung derartiger Verbrennungsanlagen durchzuführen. Gegenüber dem aus der DE-3 347 554 C2 bekannten Schwelverfahren gewährleistet der erfindungsgemäße Drehrohrofen eine von äußeren Verbrauchern unabhängige Nutzanwendung für die Schwelgase und eine hohe Energieausbeute der Abfälle; gegenüber dem aus der DE-A 2 433 676 bekannten Drehrohrofen ermöglicht der erfindungsgemäße Drehrohrofen die Verarbeitung energiereicher Abfälle mit Temperaturen, die eine feuerfeste Auskleidung des Drehrohrofens entbehrlich machen.

Da in der Pyrolysetrommel, in welcher die Abfälle bei Sauerstoffmangel verschwelt werden, endotherme Zustandsveränderungen erfolgen, können die Rauchgase des Verbrennungsraums, die dort eine Temperatur von etwa 750_{°}C aufweisen, bis zum Erreichen des Rauchgasabzugs durch den Wärmeaustausch mit der Pyrolysetrommel auf etwa 550_{°}C herabgekühlt werden. Diese Temperaturen bedeuten, daß eine feuerfeste Auskleidung der Verbrennungstrommel und der Pyrolysetrommel entbehrlich ist. Dies gilt auch für die Verbrennung von ÖIschlämmen mit hohem Energiegehalt. Bei deren Verbrennung entstehen in dem bekannten Drehrohrofen (DE-A 2 433 676) ohne vorgeschaltete Pyrolyse Temperaturen bis über 800_{°}C. Bei derartigen Temperaturen kommt es ohne feuerfeste Auskleidung des Drehrohrofens zu Überhitzungsschäden. Durch die vorgeschaltete Pyrolyse gelingt es, den überschüssigen Energiegehalt derartiger Ölschlämme abzumagern, so daß im anschließenden Verbrennungsraum die dort zulässigen Temperaturen von etwa 750_{°}C nicht überschritten werden.

Wie bereits angedeutet, gelingt es, gemäß den Vorschlägen der vorliegenden Erfindung, Abfälle mit hohem Energiegehalt, wie beispielsweise ÖIschlämme zu verarbeiten. Zweckmäßigerweise sollte die Zusammensetzung der Abfälle kontrolliert und möglichst konstant gehalten werden, wobei auch Mischungen aus zerkleinertem Müll und Klär- bzw. Industrieschlämmen infrage kommen. Dabei ist es für die Veraschung wichtig, den Feuchtigkeitsgehalt der Schlämme, den Feststoffanteil der Abfallmischung und die maximale Partikelgröße der Feststoffanteile innerhalb vorgegebener Grenzen zu halten.

Eine weitere Möglichkeit der Energieeinsparung besteht darin, daß die Verbrennungstrommel in ihrem, den Verbrennungsraum bildenden Abschnitt fest mit einer sie umhüllenden Außentrommel verbunden ist, und daß der zwischen dieser und der Verbrennungstrommel gebildete Ringraum mit dem Austragsende verbunden ist. Durch die Umleitung der Asche in den genannten Ringraum und der damit verbundenen indirekten Wärmeabgabe an den Verbrennungsraum kommt es zu einer starken Abkühlung der Asche, d. h. deren Energiegehalt wird zugunsten einer Einsparung an Brennerenergie für den Verbrennungsraum genutzt.

Bei Anwendung der Außentrommel, welche an ihrem, dem Austragsende der Verbrennungstrommel benachbarten Ende durch einen Deckel verschlossen ist, enthält dieser Deckel zweckmäßigerweise die Brenneröffnung und bildet gleichzeitig die Stirnwand für den austragsseitigen Abschluß der Verbrennungstrommel.

Nach einer vorteilhaften konstruktiven Ausbildung der Pyrolysetrommel ist vorgesehen, daß deren inneres Ende über eine ringförmige, zum Austragsende hin schräg nach außen verlaufende Wand an der Innenfläche der Verbrennungstrommel angeschlossen ist, und daß diese Wand im Bereich von darauf endenden Rauchgaskanälen offen ist, welche mit dem Verbrennungsraum verbunden sind; die Rauchgaskanäle können dabei sternförmig angeordnet und an einen gemeinsamen zentralen Einströmstutzen für die Rauchgase angeschlossen sein. Durch diese Ausführungsform wird sichergestellt, daß der wesentliche Teil der Rauchgase durch die Rauchgaskanäle in den Ringraum zwischen Pyrolysetrommel und Verbrennungstrommel gelangt, also als Heizmedium für die Pyrolysekammer nutzbar gemacht wird. Nur ein geringer Teil, der im Gegenstrom zum Pyrolysekoks strömenden Rauchgase gelangt in das Innere der Pyrolysekammer und wird dort auf die Schwelgastemperatur herabgekühlt. In der Pyrolysekammer findet selbstverständlich keine Verbrennung statt, was durch den dort vorherrschenden Luftmangel sichergestellt wird. Der aus der Pyrolysekammer in den Verbrennungsraum der Verbrennungskammer austretende Pyrolysekoks enthält noch brennbare Bestandteile, welche durch den Brenner entzündet werden. Für die optimale Energieausnutzung ist es auch hier wichtig, daß die Brennereinschaltzeiten nach der Temperatur im Verbrennungsraum geregelt werden, d. h. je höher die Restenergie im Pyrolysekoks, desto niedriger ist die sich einstellende Brennerleistung.

Im folgenden wird ein Ausführungsbeispiel der Erfindung anhand der Zeichnung erläutert. Es zeigt:
Fig. 1 einen Axialschnitt durch einen Drehrohrofen, und
Fig. 2 einen Querschnitt durch den Drehrohrofen gemäß 11-11 der Fig. 1.

Der in Fig. 1 dargestellte Drehrohrofen ist im wesentlichen aus bezüglich der Schnittebene symmetrischen, meist zylindrischen Teilen aufgebaut. Im wesentlichen besteht er aus einer drehbar gelagerten Verbrennungstrommel (1) und einer in deren Innenraum angeordneten und mit dieser drehfest verbundenen Pyrolysetrommel (2). Durch die in der Zeichnung linke Stirnseite der beiden Trommeln ist eine Beschickungseinrichtung (3) hindurchgeführt, durch welche die zu veraschenden Abfälle in die Pyrolysetrommel (2) gelangen. Dementsprechend weist die Pyrolysetrommel (2) in ihrer linken Stirnseite eine Beschickungsöffnung (4) auf, durch die ein Rüssel (5) der Beschickungseinrichtung (3) hindurchtritt. Im übrigen sind beide Trommeln beschickungsseitig gegenüber feststehenden Wandteilen abgedichtet, welche mit getrennten Abzügen für das Rauchgas aus der Verbrennungstrommel (1) und für das Schwelgas aus der Pyrolysetrommel (2) verbunden sind. In diesem Sinne schließt die Verbrennungstrommel (1) dichtend an eine Rauchgasaustrittskammer (6) mit Rauchgasabzug (7) an; die Pyrolysetrommel (2) schließt an eine Schwelgasaustrittskammer (8) mit Schwelgasabzug (9) an. Im Rauchgasabzug (7) beträgt die Gastemperatur etwa 550_{°} C, während sie im Schwelgasabzug (9) noch darunter liegt. In beiden Gasabzügen sind Drosselklappen (10) zur Steuerung der Gasströmung vorgesehen.

Die Pyrolysetrommel (2) ist an mehreren Stellen ihres Umfangs über starre Bolzen (11) drehfest mit der Verbrennungstrommel (1) verbunden. Am inneren Ende der Pyrolysetrommel (2) ist diese über eine konische Wand (12) mit der Innenfläche der Verbrennungstrommel (1) verbunden. Die konische Wand (12) ist im Bereich von darauf endenden Rauchgaskanälen (13) offen. Insgesamt sind vier Rauchgaskanäle (13), wie in Fig. 2 gezeigt, stem- bzw. kreuzförmig angeordnet und an einen gemeinsamen zentralen Einströmstutzen (14) angeschlossen. Zwischen den Rauchgaskanälen (13) und radial innerhalb der Wand (12) ist die Pyrolysetrommel (2) zu dem rechts anschließenden Verbrennungsraum (15) der Verbrennungskammer (1) hin offen. Diese Öffnung ist in Fig. 2 durch vier verkleinerte Quadranten (16) dargestellt. In Fig. 2 ist noch der Einströmstutzen (14) in seiner stimseitigen Ansicht gezeichnet; in seinem Inneren enthält er Eintrittsöffnungen (17) zu den einzelnen Rauchgaskanälen (13).

Die zu veraschenden Abfälle gelangen über die Beschickungseinrichtung (3) in das Innere der Pyrolysetrommel (2) und werden dort mittels einer Fördereinrichtung aus schraubenförmig verlaufenden, an der Innenwand der Pyrolysetrommel befestigten Rippen (18), von links nach rechts transportiert unter der Voraussetzung, daß die Trommeldrehung gemäß Pfeil (P) erfolgt. Entsprechend dem in der Pyrolysetrommel erfolgenden Abbau des Restwassergehalts, d. h. der Trocknung der Abfälle, reduziert sich deren Volumen, wie gezeigt, allmählich in Richtung auf das rechte Ende der Pyrolysetrommel (2) zu. Dort treten die getrockneten Abfälle in Form von Pyrolysekoks aus der Pyrolysetrommel (2) aus und gelangen in den Verbrennungsraum (15) der Verbrennungstrommel (1). Die restlichen brennbaren Bestandteile des Pyrolysekoks werden mit Hilfe eines Brenners (19), der benachbart dem Austragsende der Verbrennungstrommel (1) angeordnet ist, verbrannt. Die Verbrennungstrommel (1) ist an ihrem Austragsende offen; den Verschluß nach außen bewirkt eine Außentrommel (20), welche unter Ausbildung eines Ringraums (21) zwischen dieser und der Verbrennungstrommel (1) drehfest mit dieser verbunden ist. In einem stirnseitigen, dem Austragsende der Verbrennungstrommel (1) benachbarten Deckel (22) der Außentrommel (20) ist eine Brenneröffnung für die Aufnahme des Brenners (19) vorgesehen.

Auch im Bereich des Verbrennungsraums (15) wird der Pyrolysekoks mittels an der Innenseite der Verbrennungstrommel (1) befestigter, schraubenförmiger Rippen (23) in Richtung auf das Austragsende für die Asche gefördert. Durch die Austragsöffnung (24) am rechten Ende der Verbrennungstrommel (1) gelangt die Asche in den Ringraum (21) zwischen Außentrommel (20) und Verbrennungstrommel (1), wandert dort nach links und verläßt durch das offene Ende der Außentrommel (20) den Drehofen. Dabei gibt die heiße Asche noch ihre Wärmeenergie an die Verbrennungstrommel im Bereich der Verbrennungskammer (15) ab.

In Fig. 2 ist unten gemäß der Schnittführung 11-11 der Fig. 1 der Pyrolysekoks (25) eingezeichnet, wobei die oberhalb des Schnittbereichs geführte Linie (26) den Umriß des Pyrolysekoksbettes im Übergangsbereich zwischen Pyrolysetrommel (2) und Verbrennungsraum (15) darstellt.

Im Inneren der Verbrennungstrommel (1) ist mit durchgezogenen Pfeilen der Strömungsverlauf der Rauchgase eingezeichnet; im Inneren der Pyrolysetrommel (2) ist mit strichliert gezeichneten Pfeilen der Strömungsverlauf der Schwelgase eingezeichnet.

Im Rahmen der Erfindung versteht sich von selbst, daß geeignete Maßnahmen getroffen werden, die Sauerstoffzufuhr in das Innere der Pyrolysekammer (2) zu beschränken. Entsprechende Dichtungsmittel sind in der Zeichnung nicht dargestellt; z. B. sind solche Dichtungsmittel zweckmäßig im Öffnungsbereich des Ringraums (21) angeordnet.

Au dem dargestellten Drehofen sind der Drehantrieb und die Drehlagerung zur Vereinfachung der Zeichnung weggelassen. Einige Temperaturwerte sind als Zahlenangaben eingezeichnet.

## Patentansprüche

1. Drehrohrofen zur Entgasung und Veraschung von Abfällen, wobei die Entgasung in einer Pyrolysetrommel erfolgt, die eine Beschickungsöffnung für die Abfälle aufweist, an welche ein Schwelgasabzug angeschlossen ist, und wobei die Veraschung in einer drehbar gelagerten Verbrennungstrommel erfolgt, welche am Beschickungsende einen Rauchgasabzug und am Austragsende für die Asche einen Brenner aufweist, dadurch gekennzeichnet,
a) daß im Inneren der Verbrennungstrommel (1), mit dieser drehfest verbunden, die Pyrolysetrommel (2) angeordnet ist, die zwischen sich und der Verbrennungstrommel einen Ringraum (27) bildet und die sich, ausgehend vom Beschickungsende, in Richtung Austragsende über eine Teillänge der Verbrennungstrommel (1) erstreckt,
b) daß die Pyrolysetrommel (2) an ihrem in die Verbrennungstrommel (1) ragenden Ende eine Austragsöffnung (16) für aus den Abfällen gebildeten Schwelkoks aufweist, der im anschließenden Verbrennungsraum (15) der Verbrennungstrommel (1) zu Asche verbrannt wird, und
c) daß der Ringraum (27) zwischen der Verbrennungstrommel (1) und der Pyrolysetrommel (2) an den Rauchgasabzug (7) angeschlossen ist.

2. Drehrohrofen nach Anspruch 1, dadurch gekennzeichnet, daß die Verbrennungstrommel (1) in ihrem den Verbrennungsraum (15) bildenden Abschnitt fest mit einer sie umhüllenden Außentrommel (20) verbunden ist, und daß der zwischen dieser und der Verbrennungstrommel (1) gebildete Ringraum (21) mit dem Austragsende der Verbrennungstrommel verbunden ist.

3. Drehrohrofen nach Anspruch 2, dadurch gekennzeichnet, daß die Außentrommel (20) an ihrem dem Austragsende der Verbrennungstrommel (1) benachbarten Ende durch einen Deckel (22) verschlossen ist, welcher eine Öffnung für den Brenner (19) enthält.

4. Drehrohrofen nach Anspruch 1, dadurch gekennzeichnet, daß das innere Ende der Pyrolysetrommel (2) über eine ringförmige, zum Austragsende hin schräg nach außen verlaufende Wand (12) an der Innenfläche der Verbrennungstrommel (1) angeschlossen ist, und daß diese Wand (12) im Bereich von darauf endenden Rauchgaskanälen (13), welche mit dem Verbrennungsraum (15) verbunden sind, offen ist.

5. Drehrohrofen nach Anspruch 4, dadurch gekennzeichnet, daß die Rauchgaskanäle (13) sternförmig angeordnet und an einen gemeinsamen zentralen Einströmstutzen (14) für die Rauchgase angeschlossen sind.

6. Drehrohrofen nach Anspruch 1, dadurch gekennzeichnet, daß die Länge der Pyrolysetrommel (2) etwa der halben Länge, wenigstens aber einem Drittel der Länge der Verbrennungstrommel (1) entspricht.

7. Drehrohrofen nach Anspruch 1, dadurch gekennzeichnet, daß der Rauchgasabzug (7) und der Schwelgasabzug (9) in eine Nachbrennkammer münden.

## Claims

1. Cylindrical rotary furnace for the degasifica- tion and incineration of waste material, the degasifi- cation taking place in a pyrolysis drum, which comprises a feed opening for the waste material, to which a low-temperature carbonisation gas outlet is connected and the incineration taking place in a combustion drum mounted in a rotary manner, which at the feed end comprises a waste gas outlet and at the discharge end for the ashes comprises a burner, characterised in that
a) the pyrolysis drum (2) is located inside the combustion drum (1) and connected thereto in a non- rotary manner, which drum forms an annular chamber (27) between itself and the combustion drum and which, starting from the feed end, extends in the direction of the discharge end over a partial length of the combustion drum (1),
b) at its end projecting into the combustion drum (1), the pyrolysis drum (2) comprises a discharge opening (16) for low-temperature coke formed from the waste material, which is burnt to ashes in the adjoining combustion chamber (15) of the combustion drum (1), and
c) the annular chamber (27) between the combustion drum (1) and the pyrolysis drum (2) is connected to the waste gas outlet (7).

2. Cylindrical rotary furnace according to Claim 1, characterised in that in its section forming the combustion chamber (15), the combustion drum (1) is securely connected to an outer drum (20) surrounding it and that the annular chamber (21) formed between the latter and the combustion drum (1) is connected to the discharge end of the combustion drum.

3. Cylindrical rotary furnace according to Claim 2, characterised in that at its end adjacent the discharge end of the combustion drum (1), the outer drum (20) is closed by a cover (22), which contains an opening for the burner (19).

4. Cylindrical rotary furnace according to Claim 1, characterised in that the inner end of the pyrolysis drum (2) is connected to the inner surface of the combustion drum (1) by way of an annular wall (12) extending obliquely outwards towards the discharge end, and that this wall (12) is open in the region of waste gas channels (13) terminating thereat, which channels are connected to the combustion chamber (15).

5. Cylindrical rotary furnace according to Claim 4, characterised in that the waste gas channels (13) are arranged in the shape of a star and are connected to a common, central inlet connection (14) for the waste gases.

6. Cylindrical rotary furnace according to Claim 1, characterised in that the length of the pyrolysis drum (2) corresponds approximately to half the length, but at least one third of the length of the combustion drum (1).

7. Cylindrical rotary furnace according to Claim 1, characterised in that the waste gas outlet (7) and the low-temperature carbonisation gas outlet (9) open into a secondary combustion chamber.

## Revendications

1. Four tubulaire rotatif pour le dégazage et l'incinération de déchets, le dégazage s'opérant dans un tambour de pyrolyse qui présente un orifice de chargement des déchets, auquel est raccordée une évacuation du gaz de distillation, et l'incinération s'opérant dans un tambour de combustion qui est monté à rotation et comporte une évacuation des gaz de fumée à l'extrémité alimentation, ainsi qu'un brûleur à l'extrémité d'extraction de la cendre, caractérisé par le fait
a) que le tambour de pyrolyse (2), logé à l'intérieur du tambour de combustion (1) auquel il est assujetti en rotation, forme une chambre annulaire (27) entre lui-même et le tambour de combustion, et s'étend sur une partie de la longueur de ce tambour de combustion (1) en direction de l'extrémité extraction, à partir de l'extrémité alimentation,
b) que le tambour de pyrolyse (2) présente, à son extrémité s'engageant dans le tambour de combustion (1), un orifice (16) d'extraction du semi-coke qui est formé à partir des déchets et est calciné, en de la cendre, dans la chambre de combustion attenante (15) du tambour de combustion (1), et
c) que la chambre annulaire (27), entre le tambour, de combustion (1) et le tambour de pyrolyse (2), est raccordée à l'évacuation (7) des gaz de fumée.

2. Four tubulaire rotatif selon la revendication 1, caractérisé par le fait que le tambour de combustion (1) est relié rigidement, dans sa région formant la chambre de combustion (15), à un tambour extérieur (20) qui l'entoure; et par le fait que la chambre annulaire (21), formée entre ce tambour extérieur et le tambour de combustion (1), est reliée à l'extrémité extraction du tambour de combustion.

3. Four tubulaire rotatif selon la revendication 2, caractérisé par le fait que le tambour extérieur (20) est obturé, à son extrémité voisine de l'extrémité extraction du tambour de combustion (1), par l'intermédiaire d'un couvercle (22) percé d'un orifice destiné au brûleur (19).

4. Four tubulaire rotatif selon la revendication 1, caractérisé par le fait que l'extrémité interne du tambour de pyrolyse (2) est raccordée à la surface intérieure du tambour de combustion (1) par l'intermédiaire d'une cloison annulaire (12) s'étendant, à l'oblique vers l'extérieur, en direction de l'extrémité extraction; et par le fait que cette cloison (12) est ouverte au voisinage de canaux (13) à gaz de fumée, qui s'y achèvent et sont reliés à la chambre de combustion (15).

5. Four tubulaire rotatif selon la revendication 4, caractérisé par le fait que les canaux (13) à gaz de fumée sont agencés en étoile, et sont raccordés à un manchon central commun (14) d'afflux des gaz de fumée.

6. Four tubulaire rotatif selon la revendication 1, caractérisé par le fait que la longueur du tambour de pyrolyse (2) correspond sensiblement à la demi- longueur, toutefois au moins à un tiers de la longueur du tambour de combustion (1).

7. Four tubulaire rotatif selon la revendication 1, caractérisé par le fait que l'évacuation (7) des gaz de fumée et l'évacuation (9) du gaz de distillation débouchent dans une chambre de post-combustion.
